# EUROPÄISCHE PATENTSCHRIFT

(11) **EP 1 321 401 B1**
(45) Veröffentlichungstag und Bekanntmachung des Hinweises auf die Patenterteilung: **30.08.2006**
(21) Anmeldenummer: 02027365.2
(22) Anmeldetag: 07.12.2002
(51) Int. Cl.: B65H 1/14, B65H 31/18

(54) **Stapelhubantrieb**
Pile lifting drive
Dispositif d'entraînement d'un élévateur de piles

(30) Priorität: 22.12.2001 DE 20120872 U
(43) Veröffentlichungstag der Anmeldung: 25.06.2003
(73) Patentinhaber: MAN Roland Druckmaschinen AG, 63075 Offenbach (DE)
(72) Erfinder: Fischer, Uwe, Dipl.-Ing., 64291 Darmstadt (DE); Müller, Joachim, Dipl.-Ing., 64859 Eppertshausen (DE); Müller, Horst, 63500 Seligenstadt (DE)
(74) Vertreter: Stahl, Dietmar

(56) Entgegenhaltungen:
- EP-A- 0 799 783
- DE-A- 3 140 795
- DE-B- 1 228 279
- DE-B- 1 814 797

## Beschreibung

Die Erfindung betrifft einen Stapelhubantrieb gemäß dem Oberbegriff von Anspruch 1.

### [Stand der Technik]

Bei Bogenoffsetdruckmaschinen werden die zu bedruckenden Bogen bzw. bedruckten Bogen von der Oberseite eines Anlegerstapels entnommen bzw. auf der Oberseite eines Auslegerstapels abgelegt. Die Stapel sind auf Stapeltragplatten aufgestellt, welche über angetriebene Ketten höhenverfahrbar sind. Die die Stapeltragplatte haltenden Ketten sind um ein oder mehrere Umlenkräder geführt, um dann über von einem Motor angetriebene Kettenräder in der entsprechenden Richtung bewegt zu werden. Der Motor wirkt über eine Welle auf die entsprechenden Kettenräder.

Aus Sicherheitsgründen sind auf die Stapeltragplatten von bogenverarbeitenden Maschinen nur bestimmte Maximallasten aufsetzbar. Die Zugfestigkeit der Ketten sowie der Antriebsmittel darf nicht überschritten werden, da sonst die auf Stapeltragplatte befindliche Last nicht mehr sicher gehoben werden kann bzw. im Bereich befindliche Personen gefährdet werden. Aus diesem Grund schlägt die DE-A-42 28 621 eine Sicherungsvorrichtung in einem Anleger einer bogenverarbeitenden Maschine vor, bei welcher zwischen Antrieb und den die Zugketten aufnehmenden Kettenrädern eine Rutschkupplung sowie eine Einwegkupplung angeordnet ist. Beim Heben des Stapeltisches ist die Einwegkupplung und beim Senken des Stapeltisches die Rutschkupplung bis zu einem gewissen Drehmoment wirksam.

Nachteilig bei dieser Einrichtung ist aber, dass die Maximallast, welche mit dieser Einrichtung überwacht wird, über die einstellbare Rutschkupplung vorgegeben ist. So ist nicht auszuschießen, dass durch Verunreinigungen die Rutschkupplung bereits bei einem viel niedrigeren Drehmoment auslöst, sodass ein ordnungsgemäßer Betrieb der Einrichtung nicht mehr gewährleistet ist.

Aus der DE 12 28 279 B ist ein Stapelhubantrieb für eine bogenverarbeitende Maschine bekannt, die einem Anleger oder Ausleger einer Bogenoffsetdruckmaschine einsetzbar sein soll. Der Stapelhubantrieb weist in verschiedenen Ausführungen einen gestellfest angeordneten Motor auf, der über ein Getriebe einen Satz von Zugmitteln zum Heben und Senken einer Stapeltragplatte aufweist. Wenigstens einem der Zugmittel ist ein Umlenkrad für das Zugmittel zugeordnet. Das Umlenkrad ist verlagerbar an einem Hebelarm angeordnet, der gegen eine Feder abgestützt ist. Die Verlagerung des Hebelarmes ist mittels eines Schaltmittels tastbar. Das Schaltmittel ist mit der Steuerung des Motors gekoppelt.

Aufgabe der vorliegenden Erfindung ist es daher, einen Stapelhubantrieb gemäß dem Oberbegriff von Anspruch 1 derartig zu erweitern, sodass unter Vermeidung der zuvor genannten Nachteile eine bautechnisch einfache Lösung erhalten wird.

Gelöst wird diese Aufgabe durch die kennzeichnenden Merkmale von Anspruch 1. Weiterbildungen der Erfindung ergeben sich aus den Unteransprüchen.

Nach der Erfindung ist vorgesehen, dass der die Zugmittel antreibende Motor bzw. dessen Gehäuse federelastisch aufgenommen ist, und dem Motor ein Schaltmittel zugeordnet ist, durch welches bei einer zu großen Belastung eine vom Motor /Gehäuse entsprechend dem Lastmoment ausgeführte Bewegung erfassbar ist.

Gemäß einer weiteren bevorzugten Ausführungsform der Erfindung ist vorgesehen, dass das Gehäuse des die Zugmittelwelle antreibenden Motors drehbar um die Antriebsachse gelagert ist. An dem Gehäuse ist ein Hebelarm als Drehmomentstütze angebracht, welche über ein Federelement gestellfest abgestützt ist. Mit dem Hebelarm als Momentabstützung wirkt ferner ein elektrischer Endschalter als Schaltmittel zusammen. Wird eine zu große Last aufgestellt bzw. durch den Motor versucht eine zu große Last zu heben, so führt das Gehäuse somit auch der Hebel der Momentabstützung entgegen der Federkraft eine Bewegung um einen vorgegebenen Winkelbetrag aus, so dass der elektrische Endschalter betätigt wird. Das so generierte Signal kann dabei zum Abschalten des Motors sowie zur Ansteuerung weiterer optischer und/oder akustischer Warneinrichtungen an der Maschine verwendet werden.

Des weiteren erfolgt die Erläuterung eines Ausführungsbeispiels der Erfindung anhand der Zeichnung. Diese zeigt prinzipiell eine über Zugmittel wirkende Stapelhubeinrichtung.

Auf einer Stapeltragplatte 2 ist ein Stapel eines nicht weiter dargestellten Anlegers bzw. Auslegers einer bogenverarbeiteten Druckmaschine aufgestellt. Die Stapeltragplatte 2 ist an ihren Enden mit jeweils einem Zugmittel 3 verbunden. Die Zugmittel 3 sind über Umlenkräder 4 auf Räder 5 gelenkt, wobei die einzelnen Räder 5 zur Aufnahme der Zugmittel von einem Motor 6 über eine Welle her antreibbar sind. Bei den Zugmitteln 3 kann es sich um Seile bzw. um Ketten handeln. Entsprechend sind die Räder 5, welche mit dem Motor 6 verbunden und von diesem antreibbar sind, als Kettenräder ausgebildet. Bei insgesamt 4 Zugmitteln (an jedem Eck der Stapeltragplatte 2 ist ein Zugmittel 3 angelenkt) sind dann insgesamt vier Räder 5 auf der Welle des Motors 6 angeordnet und um jedes der Räder 5 eine Kette gelegt.

Das Gehäuse des Motors 6 ist drehbar um die Antriebswelle gelagert. An dem Gehäuse des Motors 6 ist ein Hebelarm als Momentabstützung angebracht. Das freie Ende dieses Hebels 7 wirkt mit einem als Druckfeder ausgebildeten Federelement 8 zusammen. Das Ende dieses Federelementes 8 ist gestellfest abgestützt. Dem Hebel 7 der Momentabstützung ist ferner ein Endschalter 9 zugeordnet.

Die Anordnung des Schaltmittels 9 (Endschalter) ist dabei so gewählt, dass durch die Federcharakteristik des Federelementes 8 bei einer vorgegebenen maximalen Last auf der Stapeltragplatte 2 eine bestimmte Verdrehung des Motors 6 und des Hebels 7 entsteht und genau dann das Schaltmittel 9 betätigt wird. Das Schaltmittel 9 ist mit der Steuerung des Motors 6 sowie der Steuerung der nicht dargestellten bogenverarbeitenden Maschine verbunden. Durch das Schaltmittel 9 kann die Ansteuerung des Motors 6 unterbrochen werden, d.h. der Motor 6 wird abgeschaltet. So wird erreicht, dass beim Aufstellen einer zu großen Last auf die Stapeltragplatte 2 diese nicht gehoben werden kann.

### [Bezugszeichenliste]

- 1: Stapel
- 2: Stapeltragplatte
- 3: Zugmittel (Kette)
- 4: Umlenkrad
- 5: Rad (Kettenrad, Antrieb Zugmittel 3)
- 6: Motor
- 7: Hebelarm (Momentabstützung)
- 8: Federelement (Druckfeder)
- 9: Schaltmittel (Endschalter)

## Patentansprüche

1. Stapelhubantrieb für eine Bogen verarbeitende Maschine, insbesondere für den Anleger oder Ausleger einer Bogenoffsetdruckmaschine, mit einer Stapeltragplatte (2), die über Zugmittel (3) von einem gestellfest angeordneten Motor (6) heb- bzw. senkbar ist, und mit einer über die Zugmittel (3) auslenkbaren federbelasteten Einrichtung (7), die mit einem Schaltmittel (9) zusammenwirkt, das wenigstens mit der Steuerung des Motors (6) verbunden ist,
**dadurch gekennzeichnet,**
**dass** der Motor (6) bzw. Gehäuse des Motors (6) drehbeweglich über ein Federelement (8), das mit der federbelasteten Einrichtung (7) zusammenwirkt, gegenüber dem Gestell abgestützt ist, und dass dem Motor (6) das bei einer vorgegebenen Auslenkung des Motors (6) bzw. des Gehäuses des Motors (6) und der federbelasteten Einrichtung (7) betätigte Schaltmittel (9) zugeordnet ist, derart, dass über das Schaltmittel (9) der Motor (6) bei Aufstellen einer zu großen Last abschaltbar ist.

2. Stapelhubantrieb nach Anspruch 1,
**dadurch gekennzeichnet,**
**dass** das Gehäuse des Motors (6) um die Antriebsachse des Motors (6) schwenkbar ist.

3. Stapelhubantrieb nach Anspruch 1 oder 2,
**dadurch gekennzeichnet,**
**dass** das Gehäuse des Motors (6) als Drehmomentstütze einen Hebelarm (7) aufweist, welcher mit dem Federelement (8) zusammenwirkt.

4. Stapelhubantrieb nach einem der vorhergehenden Ansprüche,
**dadurch gekennzeichnet,**
**dass** das Federelement (8) eine Druckfeder ist.

5. Stapelhubantrieb nach einem der vorhergehenden Ansprüche,
**dadurch gekennzeichnet,**
**dass** das Schaltmittel (9) als Endschalter ausgebildet ist.

6. Stapelhubantrieb nach einem der vorhergehenden Ansprüche,
**dadurch gekennzeichnet,**
**dass** über das Schaltmittel (8) die Steuerung des Motors (6) stillsetzbar ist.

## Claims

1. Stack-lifting drive for a sheet-processing machine, in particular for the feeder or delivery means of a sheet-fed offset printing machine, having a stack-carrying panel (2) which can be raised and lowered, via traction means (3), by a framework-mounted motor (6), and having a spring-loaded device (7) which can be deflected via the traction means (3) and interacts with a switching means (9) which is connected at least to the control system of the motor (6), **characterized in that** the motor (6) or the housing of the motor (6) is supported in a rotatable manner in relation to the framework via a spring element (8) which interacts with the spring-loaded device (7), and **in that** the switching means (9), which is actuated in the case of a predetermined deflection of the motor (6) or of the housing of the motor (6) and of the spring-loaded device (7), is assigned to the motor (6) such that, via the switching means (9), the motor (6) can be switched off when an excessively large load is placed in position.

2. Stack-lifting drive according to Claim 1, **characterized in that** the housing of the motor (6) can be pivoted about the drive axle of the motor (6).

3. Stack-lifting drive according to Claim 1 or 2, **characterized in that** the housing of the motor (6) has, as a torque support, a lever arm (7) which interacts with the spring element (8).

4. Stack-lifting drive according to one of the preceding claims, **characterized in that** the spring element (8) is a compression spring.

5. Stack-lifting drive according to one of the preceding claims, **characterized in that** the switching means (9) is designed as a limit switch.

6. Stack-lifting drive according to one of the preceding claims, **characterized in that** the control system of the motor (6) can be brought to a standstill via the switching means (9).

## Revendications

1. Dispositif d'entraînement d'un élévateur de piles pour machine traitant des feuilles, notamment pour margeur ou bras d'une machine d'impression offset de feuilles, comprenant un plateau porteur de pile (2) qui peut être monté ou descendu à l'aide de moyens de traction (3) par un moteur (6) disposé fixement dans le châssis, et un dispositif chargé par ressort (7) pouvant être dévié à l'aide des moyens de traction (3) et qui coopère avec un moyen de commutation (9) relié au moins à la commande du moteur (6),
**caractérisé en ce que**
le moteur (6) ou le carter du moteur (6) s'appuie en rotation par rapport au châssis par un élément à ressort (8) coopérant avec le dispositif chargé par ressort (7) et **en ce qu'**est associé au moteur (6), le moyen de commutation actionné (9) dans le cas d'une déviation prédéfinie du moteur (6) ou du carter du moteur (6) et du dispositif chargé par ressort (7), de sorte que le moteur (6) peut être désactivé par le moyen de commutation (9) dans le cas où une trop grosse charge est posée dessus.

2. Dispositif d'entraînement d'un élévateur de piles selon la revendication 1,
**caractérisé en ce que**
le carter du moteur (6) peut pivoter autour de l'axe de transmission du moteur (6).

3. Dispositif d'entraînement d'un élévateur de piles selon la revendication 1 ou 2,
**caractérisé en ce que**
le carter du moteur (6) comporte comme assistance au couple de rotation un bras de levier (7) qui coopère avec l'élément à ressort (8).

4. Dispositif d'entraînement d'un élévateur de piles selon l'une quelconque des revendications précédentes,
**caractérisé en ce que**
l'élément à ressort (8) est un ressort de compression.

5. Dispositif d'entraînement d'un élévateur de piles selon l'une quelconque des revendications précédentes,
**caractérisé en ce que**
le moyen de commutation (9) est réalisé sous forme d'un interrupteur de fin de course.

6. Dispositif d'entraînement d'un élévateur de piles selon l'une quelconque des revendications précédentes,
**caractérisé en ce que**
la commande du moteur (6) peut être stoppée à l'aide du moyen de commutation (9).
